# EUROPÄISCHE PATENTSCHRIFT

(11) **EP 2 978 075 B1**
(45) Veröffentlichungstag und Bekanntmachung des Hinweises auf die Patenterteilung: **29.06.2022**
(21) Anmeldenummer: 15172422.6
(22) Anmeldetag: 16.06.2015
(51) Int. Cl.: H01R 4/64, H01R 13/652, H01R 13/74, H01R 24/78, H02G 15/00

(54) **GERÄTEANSCHLUSSSYSTEM MIT INTEGRIERTEM SCHUTZLEITERANSCHLUSS FÜR ELEKTRISCHE GERÄTE UND ELEKTROGERÄT**
DEVICE CONNECTION SYSTEM WITH INTEGRATED PROTECTIVE WIRE CONNECTION FOR ELECTRICAL DEVICES AND ELECTRIC DEVICE
SYSTEME DE RACCORDEMENT D'APPAREIL DOTÉ DE RACCORD DE CONDUCTEUR DE PROTECTION POUR APPAREILS ÉLECTRIQUES ET APPAREIL ÉLECTRIQUE

(30) Priorität: 22.07.2014 DE 102014110344; 22.07.2014 DE 202014103376 U
(43) Veröffentlichungstag der Anmeldung: 27.01.2016
(73) Patentinhaber: UNGER Kabel-Konfektionstechnik GmbH, 09465 Sehmatal - Sehma (DE)
(72) Erfinder: Schubert, Mike, 09465 Sehmatal-Sehma (DE)
(74) Vertreter: Weidner Stern Jeschke

(56) Entgegenhaltungen:
- EP-A1- 3 217 483
- US-A- 3 426 818
- US-A- 3 810 069

## Beschreibung

Die Erfindung betrifft ein Geräteanschlusssystem mit integriertem Schutzleiteranschluss für elektrische Geräte, welches für unterschiedliche Versorgungsspannungen geeignet ist sowie ein Elektrogerät.

### Stand der Technik

Elektrische Geräte wie Elektrokochherde, Backröhren, Kühlschränke, Mikrowellen, Geschirrspüler, Bearbeitungsmaschinen in der industriellen Fertigung, Fahrzeugdiagnosegeräte usw. benötigen für ihre Funktion elektrische Energie.

Zur Gewährleistung der Energieversorgung verfügen die meisten dieser und ähnliche Geräte über ein Geräteanschlusssystem als Übergabestelle der Elektroenergie zwischen der elektrischen Zuleitung und der Geräteinnenverdrahtung.

Insbesondere bei Geräten mit einer Betriebsspannung über 250 V werden diese auch als Anschlussterminal bezeichnet. Dies ist aus folgenden unterschiedlichen Gründen erforderlich, wie:
- die elektrische Geräteanschlussleitung soll austauschbar sein,
- das Gerät soll erst am Ende des Fertigungsdurchlaufes durch eine länderspezifische Geräteanschlussleitung komplettiert werden
- die Geräteanschlussleitung unterliegt einer erhöhten mechanischen und/oder chemischen Belastung und muss daher beständiger sein als die Geräteinnenverdrahtung und
- die Geräteinnenverdrahtung unterliegt erhöhten thermischen Belastungen und muss daher thermisch beständigeres Isolationsmaterial als die Geräteanschlussleitung besitzen.

Die Geräteanschlusssysteme werden in der industriellen Fertigung dieser Geräte durch den Gerätehersteller innerhalb des Fertigungsprozesses in die Geräteaußenwand montiert. In einem weiteren Fertigungsschritt muss die Netzleitung über die Verbindungsstellen mit der Geräteinnenverdrahtung verbunden werden. Je nach zum Einsatz kommendem System kann dies mittels verschiedener Technologien erfolgen, wie z.B. Verbindung der Adern der Geräteanschlussleitung und der Geräteinnenverdrahtung mittels lösbarer Verbindungstechnologien - Schraubklemmen, Stecckontakte, Federzugklemmen, Schneidklemmen usw., oder/und mittels unlösbarer Verbindungstechnologien, wie thermisches Schweißen, Ultraschallschweißen, Löten, Crimpen, und dergleichen.

Unabhängig davon welche der benannten Verbindungstechnologien zwischen den Adern der Geräteanschlussleitung und der Geräteinnenverdrahtung zum Einsatz kommt, sind zu deren Realisierung meist zwei Realisierungsschritte notwendig:
1. Montage des Geräteanschlusssysteme in die Einbringöffnung der Gerätewand.
2. Verbindung der entsprechenden Anzahl an Adern der Zuleitung mit einer korrespondierenden Anzahl an Geräteinnenverdrahtungsleitungen - z.B.: bei einem Elektrogerät für Wechselstrom und Verwendung einer Schutzmaßnahme gegen gefährliche Körperströme, auf der Basis eines Schutzleiteranschlusses sind dies drei elektrische Verbindungen. Bei einem Elektrogerät für Drehstrom und gleicher Schutzmaßnahme gegen gefährliche Körperströme sind dies fünf elektrische Verbindungen.

Besteht das Gerätegehäuse aus einem elektrisch leitfähigem Material, welches im Fehlerfalle, z.B. Körperschluss, eine gefährliches Potential annehmen kann, und wird der Schutz gegen gefährliche Körperströme durch Anwendung einer Schutzmaßnahme mit Schutzleiteranschluss sichergestellt, muss auf der Geräteinnenverdrahtungsseite eine sichere, niederimpedante Verbindung des Schutzleiters mit dem Gerätegehäuse sichergestellt werden.

Nach dem Stand der Technik sind der Einbau des Geräteanschlusssysteme in das Gerätegehäuse und die Verbindung des Schutzleiters der Geräteanschlussleitung mit dem leitfähigen Gerätegehäuse zwei getrennte technologische Schritte, welche zusätzliche Montagezeiten und zusätzliches Verbindungsmaterial bedingen.

In den Druckschriften DE 10 2005 029 384 A1, DE 10 2008 009 142 A1, DE 10 2007 057 335 A1 und DE 10 2005 040 241 A1 werden modulare Anschlusssysteme zur Herstellung der elektrischen Verbindung zwischen der Gebäudeelektroinstallation und der Geräteinnenverdrahtung eines elektrischen Gerätes beschrieben.

Die in den Druckschriften dargestellten Vorteile der beschriebenen Geräteanschlusssysteme bedingen jedoch bei den Herstellern der elektrischen Geräte einen erheblich höheren Fertigungs- und Materialaufwand und verursachen dadurch höhere Kosten.

So eignen sich die in den Druckschrift DE 10 2007 057 335 A1 und DE 10 2005 040 241 A1 beschriebene Lösung nur für eine Kontaktierung der Geräteanschlussleitung auf eine Innengeräteverdrahtung in Form einer gedruckte Schaltung, wie elektronische Leiterplatte, da durch diese ein Verschieben der Steckerkontakte beim Stecken der Dose vermieden wird.

Unabhängig davon muss in einem zusätzlichen technologischen Schritt und unter Einsatz von zusätzlichem Material die Verbindung des Schutzleiters mit dem Gerätegehäuse realisiert werden.

Die in den Druckschriften DE 10 2005 029 384 A1 und DE 10 2008 009 142 A1 beschriebenen Lösungen sind aufgrund ihrer Bauform stark auf spezielle Anwendungen begrenzt. Auch sie bedingen die vorab beschriebenen zusätzlichen technologischen Schritte und zusätzlichen Materialien für einen Anschluss des Schutzleiters an das Gerätegehäuse.

Nach DE 20 2013 101 698 ist ein Schutzleiterkontaktiersystem für Geräteanschlusssysteme elektrischer Geräte bekannt, die für unterschiedliche Versorgungsspannungen geeignet sind. Bei dieser Lösung ist eine Schutzleiteranschlusslasche Bestandteil des Gerätegehäuses. Die Schutzleiteranschlusslasche ist an einer Einbringöffnung für das Geräteanschlusssystem ausgebildet und mit einem korrespondierend ausgebildeten Schutzleiteranschlusskontakt eines Geräteanschlusssystems wirkverbindbar.

Es wird davon ausgegangen, dass das Dokument US3810069A die Präambel jedes der Ansprüche 1 und 2 offenbart.

### Aufgabenstellung

Da der Kosten- und Qualitätsdruck innerhalb der industriellen Fertigung weiter steigt, ist es für jeden Hersteller existentiell wichtig, alle möglichen Kostenreduktionspotentiale zu erschließen, ohne Abstriche bei der Qualität zu verursachen.

Es ist also die Aufgabe der vorliegenden Erfindung, ein in Herstellung und Montage besonders kostengünstiges System zur direkten Verbindung des Schutzleiters der Geräteanschlussleitung mit dem Gerätegehäuse und/oder der Geräteinnenverdrahtung vorzuschlagen.

Dieses System soll die elektrische Funktions- und Gerätesicherheit dauerhaft gewährleisten und gleichzeitig für den Anwender der vorliegenden Erfindung ein wesentliches Einsparungspotential an Montagezeit und Montagematerial erschließen.

Durch die vorgeschlagene Lösung sollen Probleme bisheriger Lösungsansätze bei der Kontaktierung auf die Gerätegehäuse, wie:
- Toleranzen bei der Materialstärke der Gehäusebleche
- Blechbeschichtungen bzw. Blechverunreinigungen
- Zu geringe Kontaktanpresskraft und zu geringe Kontakt fläche
nachhaltig und kostengünstig gelöst werden.

Die Lösung soll in entsprechenden Varianten sowohl für Geräte mit einem Dreh- oder Wechselstromanschluss nutzbar sein.

Diese Aufgabe wird durch ein Geräteanschlusssystem mit integriertem Schutzleiteranschluss für elektrische Geräte mit den Merkmalen des Patentanspruchs 1 sowie durch ein Geräteanschlusssystem mit integriertem Schutzleiteranschluss für elektrische Geräte mit den Merkmalen des Patentanspruchs 2 sowie ein Elektrogerät gemäß Anspruch 9 gelöst. Vorteilhafte Ausgestaltungen ergeben sich aus den jeweiligen abhängigen Ansprüchen.

Durch Anwendung von Montagezeit- und Montagematerial sparender Verbindungstechnologie, wird bereits bei der Montage des Geräteanschlusssystems in die Einbringöffnung des Gerätegehäuses des mit Elektroenergie zu versorgenden Gerätes die niederimpedante, mechanisch sichere Verbindung des Schutzleiterpotentials des Energieversorgungsnetzes und dem Gehäusepotential des Gerätes hergestellt. Dadurch ist eine wesentliche Grundvoraussetzung für die sichere Funktion der Schutzmaßnahmen gegen gefährliche Körperströme bereits durch den Einbau des Geräteanschlusssystems herstellt.

Die Lösung dieser Aufgabe durch die Erfindung ist auch gekennzeichnet durch ein Geräteanschlusssystem mit integriertem Schutzleiteranschluss nach Anspruch 1 oder 2, welches an den Außenbegrenzungsflächen oder im Inneren des elektrischen Gerätes angebracht ist.

Das Geräteanschlusssystem mit integriertem Schutzleiteranschluss weist je nach netzseitigem Strom- bzw. Spannungsversorgungssystem die für die Gerätefunktion erforderliche Anzahl an Verbindungsstellen - Schraubkontaktstellen, Schweißstellen, Federzugklemmstellen, Schneidkontaktklemmstellen, Klemmkontaktstellen, usw. - zwischen der Geräteanschlussleitung und der Geräteinnenverdrahtung auf.

Zusätzlich können, bei Bedarf, diese Verbindungsstellen mit Kontaktelementen zur Realisierung von Verbindungen zwischen den Leitern - z.B. Phase L1 und Phase L2, so genannte Brücken - ausgeführt sein.

Vor allem weist das Geräteanschlusssystem mit integriertem Schutzleiteranschluss eine geeignete Kontaktierung des Netzleitungsschutzleiters direkt mit dem Gerätegehäuse in der Art auf, dass die Kontaktierung unmittelbar bei der Montage und nicht durch einen zusätzlichen Arbeitsschritt und unter Verwendung von zusätzlichem Verbindungsmaterial erfolgt.

Durch diese technische Umsetzung wird gewährleistet, dass bereits beim Einfügen des Geräteanschlusssystem mit integriertem Schutzleiteranschluss in das Gerätegehäuse eine mechanisch sowie elektrisch sichere und dauerhafte Verbindung des Schutzleiter- mit dem Gerätegehäusepotentials erfolgt, und damit die Voraussetzung für den Schutz gegen gefährliche Körperströme dauerhaft sichergestellt wird.

Zum Erreichen dieses Zieles muss der Gehäuseausschnitt des elektrischen Gerätes, in welchen das Geräteanschlusssystem eingefügt wird, nicht extra um eine Schutzleiteranschlusslasche oder ähnliche Verbindungselemente erweitert werden.

Es ist ausreichend, dass mindestens ein Bestandteil des Geräteanschlusssystems mit integriertem Schutzleiteranschluss über die neuartige Powerkontaktklemmfeder verfügt, welche in geeigneter Form mit dem Schutzleiter der Geräteanschlussleitung elektrisch wirkverbunden ist. Die Powerkontaktklemmfeder ist gekennzeichnet durch hohe Verbindungskräfte und große Verbindungsflächen zur Gehäusewand um somit einen geringen Übergangswiderstand zwischen Netzschutzleiter und Gehäusewand dauerhaft sicherzustellen.

Bei der Montage und nach dem Erreichen der Montageendposition des Geräteanschlusssystems mit integriertem Schutzleiteranschluss im Gerätegehäuse gewährleisten geeignete Konstruktionselemente zur Lagebestimmung und Lagesicherung, dass die Schutzleiterpotentialverbindung zwischen Stromversorgungsnetz und Gerätegehäuse sicher erreicht und dauerhaft gesichert ist.

Bei Geräteanschlusssystemen mit integriertem Schutzleiteranschluss mit untrennbaren Verbindungen zwischen Geräteanschlussleitungen und Geräteinnenverdrahtung wird durch geeignete konstruktive Maßnahmen - z.B. Rastnasen - dauerhaft sichergestellt, dass das Terminal und damit die Schutzleiterverbindung nicht vom Gerät getrennt werden kann.

Bei Geräteanschlusssystem mit integriertem Schutzleiteranschluss mit einer trennbaren Verbindungen zwischen Geräteanschlussleitungen und Geräteinnenverdrahtung ist durch die verlängerte Ausführung und/oder die in Richtung Netzanschluss verschobene Lage des Schutzleitersteckkontaktes sichergestellt, dass beim Ziehen der Dose aus dem Stecker, immer erst die stromführenden Kontakte und erst dann der Schutzleiter getrennt wird. Diese Maßnahme erhöht die Gerätesicherheit wesentlich.

Durch die konstruktiven Besonderheiten, bei gleichzeitiger Vereinfachung des Gesamtsystems, weist die Erfindung eine Vielzahl von Vorteilen auf:
> Sicher und langlebige Verbindung zwischen Netzschutzleiter- und Gehäusepotential auch bei unterschiedlichen Blechstärken und unterschiedlichen Blechbeschichtungen
> Vereinfachung der Blechausstanzung
> Verringerung von Material- und Fertigungsaufwendungen für das Geräteanschlusssystem mit integriertem Schutzleiteranschluss
> Möglichkeit einer festen und einer lösbaren Verbindung zwischen Geräteanschlussleitung und Geräteinnenverdrahtung
> Einsparung von Fertigungszeit durch gleichzeitiges Einfügen des Geräteanschlusssystems mit integriertem Schutzleiteranschluss in und elektrisches Verbinden des Schutzleiters mit dem Gerätegehäuse
> Einsparung von zusätzlichen Materialien für die Verbindung des Netzschutzleiters mit dem Geräteschutzleiter bzw. dem Gerätegehäuse
> Möglichkeit einer vollautomatischen Fertigung und Geräteprüfung
> Vereinfachung des Geräteanschlusses an die Gebäudeelektroinstallation.

### Ausführungsbeispiel

Folgende Ausführungsformen sind mit umfasst.

Ein Geräteanschlusssystem mit integriertem Schutzleiteranschluss nach Anspruch 1 oder 2, wobei zusätzlich das Geräteanschlusssystem muldenartig ausgebildet ist und die Mulde am oberen Ende des gesamten Umfangs einen abstehenden Muldenrand (20) aufweist, in dem mehrseitig und an jeder dieser Seite mindestens eine Positionsführung (19) ausgebildet ist und im äußeren Bereich der Mulde des Geräteanschlusssystems die vom Muldenrand (20) abragende Powerkontaktklemmfeder (8) angeordnet ist.

Ein Geräteanschlusssystem mit integriertem Schutzleiteranschluss nach Anspruch 1 oder 2, wobei zusätzlich ein in das Geräteinnere des Gerätes (1) ragender Teil des Geräteanschlusssystems quaderähnlich ausgebildet und an dem außen auf dem Gerätegehäuse (2) anliegenden Ende des Geräteanschlusssystems ein Anschlagbund (21) angeordnet ist, an dem innenseitig, in Richtung Geräteinneres des Gerätegehäuses (2) die Powerkontaktklemmfeder (8) angeordnet ist, die mit dem Gerätegehäuse (2) mechanisch und elektrisch wirkverbunden ist.

Ein Geräteanschlusssystem mit integriertem Schutzleiteranschluss nach Anspruch 1 oder 2, wobei zusätzlich ein in das Geräteinnere des Gerätes (1) ragender Teil des Geräteanschlusssystems quaderähnlich ausgebildet und an dem außen auf dem Gerätegehäuse (2) anliegenden Ende des Geräteanschlusssystems ein Anschlagbund (21) angeordnet ist, an dem innenseitig, in Richtung Geräteinneres des Gerätegehäuses (2) Verrastnasen (10) angeordnet sind, die mit dem Gerätegehäuse (2) wirkverbunden sind.

Ein Geräteanschlusssystem mit integriertem Schutzleiteranschluss nach Anspruch 1 oder 2, wobei zusätzlich die Gehäuseeinbringöffnung (7) rund ausgebildet ist, auf deren Umfang mindestens zwei in die Wand des Gerätegehäuses (2) abgehende Einführaussparungen (22) angeordnet sind und ein in das Geräteinnere des Gerätes (1) ragender Teil des Geräteanschlusssystems korrespondierend ausgebildet ist, an der der Gehäuseeinbringöffnung (7) zugewandten Seite des Geräteanschlusssystems mindestens ein mit einer Einführaussparung (22) korrespondierend ausgebildetes Halteelemente (23) und die ebenfalls mit den Einführaussparungen (22) korrespondierend gestaltete Powerkontaktklemmfeder (8) mit integrierter Klemmfeder (14) angeordnet sind.

Ein Geräteanschlusssystem mit integriertem Schutzleiteranschluss nach Anspruch 1 oder 2, wobei zusätzlich die Gehäuseeinbringöffnung (7) derart geometrisch beliebig ausgebildet ist, insbesondere quadratisch oder elliptisch, dass am Umfang der Gehäuseeinbringöffnung (7) mindestens zwei in die Wand des Gerätegehäuses (2) abgehende Einführaussparungen (22) angeordnet oder ausgebildet sind, und ein in das Geräteinnere des Gerätes (1) ragender Teil der Powerkontaktklemmfeder (8) so korrespondierend ausgebildet ist, dass nach dem Einsetzen des Geräteanschlusssystems in die Gehäuseeinbringöffnung (7) ein Verdrehen des Geräteanschlusssystems in eine Verrastposition möglich ist.

Eine nicht beanspruchte Ausführungsform bezieht sich auf ein Geräteanschlusssystem mit integriertem Schutzleiteranschluss, wobei alternativ oder kumulativ die Powerkontaktklemmfeder (8) ohne Abzugsschutzkralle (13) ausgebildet ist und die Kontaktstellen zwischen Klemmfeder (14) und der Wand des Gerätegehäuses (2) einerseits flächenmäßig und andererseits quasi linienförmig ausgebildet sind.

Im Folgenden wird die Erfindung anhand von mehreren Ausführungsbeispielen mit den Figuren 1 bis 14 näher erläutert. Es zeigen
- Fig. 1: ein elektrisches Gerät - Geschirrspüler 1 anschließbar über eine Geräteanschlussleitung 4 mit Schukostecker 3,
- Fig. 2: einen Geräteanschlussstecker 6 für Drehstromsysteme in Einbauposition über der Gehäuseeinbringöffnung 7 des Gerätegehäuses 2,
- Fig. 3: einen komplettes Geräteanschlusssystem mit integriertem Schutzleiteranschluss für Drehstromgeräte bestehend aus zwei voneinander trennbaren Einheiten, dem Geräteanschlussstecker 6 mit Powerkontaktklemmfeder 8 verbunden mit der Geräteanschlussdose 5 und der Geräteanschlussleitung 4,
- Fig. 4: eine Variante des in Figur 3. gezeigten, trennbaren Geräteanschlusssystem mit integriertem Schutzleiteranschluss für Drehstromgeräte als untrennbare Ausführungsform,
- Fig. 5: einen Geräteanschlussstecker 6 zum Anschluss von Wechselstromgeräten eingebaut im Gehäuse 2 mit angeschlossener Geräteinnenverdrahtung 16 mit dem Gehäuserand der Einbringöffnung 7 wirkverbundenen und mit den Verrastnasen 10 gesicherten Powerkontaktklemmfeder 8,
- Fig. 6: ein komplettes Geräteanschlusssystem mit integriertem Schutzleiteranschluss für Wechselstrom bestehend aus Geräteanschlussstecker 6 eingebaut im Gehäuse 2 und der eingesteckten Geräteanschlussdose 5 mit der angeschlossenen Geräteanschlussleitung 4 und der Geräteinnenverdrahtung 16,
- Fig. 7: die Detailansicht einer mit dem Gehäuse 2 des elektrischen Gerätes wirkverbundenen Powerkontaktklemmfeder 8,
- Fig. 8: die vergrößerte Detailansicht einer Powerkontaktklemmfeder 8 ohne Gehäuse,
- Fig. 9: eine mögliche Ausgestaltungsform des Geräteanschlusssteckers 6 für Gerätegehäuse 2 mit besonders hohen Festigkeitsanforderungen und damit besonders minimalistischen Gehäuseeinbringöffnungen 7 in Einbauposition im Gerätegehäuse 2 in perspektivischer Darstellung,
- Fig. 10: die Detailansicht einer Variante der Powerkontaktklemmfeder 8 in Seitenansicht mit Gehäuse 2,
- Fig. 11: die perspektivische Darstellung der in Figur 10 in Seitenansicht gezeigten Powerkontaktklemmfeder 8,
- Fig. 12: die mögliche Ausgestaltungsform des Geräteanschlusssteckers 6 in Montageposition vor dem Gerätegehäuse 2 in perspektivischer Darstellung,
- Fig. 13: die in Figur 12 dargestellten Geräteanschlussstecker 6 in Einbauposition aus dem Geräteinneren heraus,
- Fig. 14: die perspektivische Darstellung einer Powerkontaktklemmfeder 8 ohne Abzugsschutzkralle (13),
- Fig. 15: eine vergrößerte Detailansicht einer Powerkontaktklemmfeder 8 mit Fixierloch ohne Gehäuse und
- Fig. 16: eine perspektivische Detailansicht einer alternativen Powerkontaktklemmfeder 8 mit schwingungsentkoppelten Verbindungsstellen für Kontaktelementen (Phasen und Schutzleiter).

Die Darstellung der Ausführungsbeispiele geht von dem Grundgedanke der Lösung aus, dass die elektrische und mechanische Wirkverbindung des Netzschutzleiters mit dem Gerätegehäuse 2 über die Powerkontaktklemmfeder 8 bereits bei der Montage des Geräteanschlusssystem mit integriertem Schutzleiteranschluss in das Gehäuse des elektrischen Gerätes sicher und dauerhaft hergestellt wird.

Bei Ausführungsformen, welche eine zerstörungsfreie Trennung der Adern der Geräteanschlussleitung 4 von den Adern der Geräteinnenverdrahtung 16 erlauben - Figuren 2, 3, 5, 6, 9, 12 und 13 - ist der Schutzleiterkontakt 17 in seiner Länge und/oder in seiner geometrischen Position so ausgebildet, dass die stromführenden Leiterkontakte 9 beim Trennen der Geräteanschlussdose 5 vom Geräteanschlussstecker 6 vor dem Schutzleiterkontakt 17 getrennt werden. Diese Maßnahme erhöht die Gerätesicherheit wesentlich.

Bei Geräteanschlusssystem mit integriertem Schutzleiteranschluss mit untrennbaren Verbindungen zwischen Geräteanschlussleitungen und Geräteinnenverdrahtung - Figuren 4 - wird durch geeignete konstruktive Maßnahmen - z.B. Rastnasen - dauerhaft sichergestellt, dass das Geräteanschlusssystem und damit die Schutzleiterverbindung nicht vom Gerät getrennt werden kann.

Die Figur 1 zeigt als exemplarisches elektrisches Gerät 1 einen Geschirrspüler mit der Möglichkeit des Geräteanschlusses an die Hauselektroinstallation über das Geräteanschlusssystem bestehend aus Schukostecker 3, Geräteanschlussleitung 4, Geräteanschlussdose 5 und Geräteanschlussstecker 6.

Die Figur 2 zeigt einen Geräteanschlussstecker 6 eines Geräteanschlusssystems mit integriertem Schutzleiteranschluss für Drehstromgeräte in Einbauposition über der Gehäuseeinbringöffnung 7 des Gehäuses 2 des exemplarischen Drehstromgerätes in Richtung Außenwand vom inneren Bereich des Gerätes 1 her. Der Geräteanschlussstecker 6 ist muldenartig ausgebildet und trägt im Inneren die Leiterkontakte 9, an die die stromführende, nicht dargestellte Netzzuleitung mittels Steckkontakten angeschlossen wird. Diese Leiterkontakte 9 stehen in Wirkverbindung mit Kontakten, an die die Geräteinnenverdrahtung 16 angeschlossen bzw. anschließbar ist. Im Muldeninneren ist auch der Schutzleiterkontakt 17 angeordnet, der über die Kontaktfahne 11 mit der Powerkontaktklemmfeder 8 wirkverbunden ist. Die Mulde des Geräteanschlusssteckers 6 weist oben einen am gesamten Umfang abstehenden Muldenrand 20 auf. In diesem Muldenrand 20 sind dreiseitig des Geräteanschlusssteckers 6 jeweils zwei Positionsführungen 19 ausgebildet.

Im äußeren Frontbereich des Geräteanschlusssteckers 6 ist eine vom Muldenrand 20 abragende Powerkontaktklemmfeder 8 angeordnet, welche nach dem planparallelem Aufsetzen des Gerätesteckers 6 auf die Gehäuseeinbringöffnung 7 mittels einer durch die Positionsführungen 19 geführt Schiebebewegung des Gerätesteckers 6 mit seiner integrierter Powerkontaktklemmfeder 8 in Richtung Rand der Gehäuseeinbringöffnung 7 mit dem Gerätegehäuse mechanisch und elektrisch wirkverbunden wird. Zum Abschluss der Schiebebewegung der Powerkontaktklemmfeder 8 auf dem Randbereich der Gehäuseeinbringöffnung 7 sichern die an der gegenüberliegenden Seite des Geräteanschlusssteckers 6 und im Muldenrand 20 integrierten Verrastnasen 10 die Lageposition des Geräteanschlusssteckers 6 und der Powerkontaktklemmfeder 8 und gewährleisten somit eine dauerhaft sichere Verbindung des Netzschutzleiter- und des Gerätegehäusepotentials.

Die Figur 3 zeigt das Geräteanschlusssystem mit integriertem Schutzleiteranschluss für Drehstromgeräte bestehend aus voneinander trennbarem Geräteanschlussstecker 6 und Geräteanschlussdose 5 mit angeschlossener Geräteanschlussleitung 4, Powerkontaktklemmfeder 8 und Verrastnasen 10 in zusammengestecktem und damit wirkverbundenen Zustand.

In der Fig. 4 ist eine Variante des in Figur 3 beschriebenen Geräteanschlusssystems mit integriertem Schutzleiteranschluss für Drehstromgeräte dargestellt, bei welcher Geräteanschlussstecker 6 und Geräteanschlussdose 5 als untrennbare Funktionseinheit ausgeführt sind, welche auch als Anschlussterminal bezeichnet werden. Diese wird von außen in die Außenwand des Gerätegehäuses 2 eingesetzt.

Die Figur 5 zeigt einen Geräteanschlussstecker 6 eines Geräteanschlusssystems mit integriertem Schutzleiteranschluss zum Anschluss von Wechselstromgeräten eingebaut im Gerätegehäuse 2 mit angeschlossener Geräteinnenverdrahtung 16 aus dem Geräteinnenraum heraus betrachtet. Die stromführenden Anschlüsse sind in bekannter Weise ausgestaltet.

Der Geräteanschlussstecker 6 besteht aus einem quaderähnlichen, in das Innere des Gerätes 1 ragenden Teil, an dessen Ende die Leiterkontakte 9 angebracht sind. Am anderen Ende des Geräteanschlusssteckers 6 ist ein Anschlagbund 21 angeordnet. Die Verrastnasen 10 sind an dem außen am Gerätegehäuse 2 anliegendem Anschlagbund 21 angeordnet, welchen den Geräteanschlussstecker 6 und die am Anschlagbund 21 in Richtung Geräteinneren angeordnete Powerkontaktklemmfeder 8 in ihrer Einbaulage in der Gehäuseeinbringöffnung 7 sichern, und damit eine dauerhaft sichere Wirkverbindung des an die Powerkontaktklemmfeder 8 angeschlossenen Netzschutzleiters mit dem Gerätegehäuse 2 sicherstellen. Beim Einschieben des Geräteanschlusssteckers 6 in die höher als die Höhe des Geräteanschlusssteckers 6 ausgebildete Gehäuseeinbringöffnung 7 wird dieser im oberen Bereich der Gehäuseeinbringöffnung 7 bis zum Anliegen des Anschlagbundes 21 an der Außenwand des Gerätegehäuses 2 bewegt, so dass die an der Unterseite des Geräteanschlusssteckers 7 angeordnete Powerkontaktklemmfeder 8 über der Außenwand des Gerätes positioniert ist. Danach erfolgt ein nach "unten" drücken des Geräteanschlusssteckers 6, wodurch dieser mit Einrasten der Powerkontaktklemmfeder 8 auf dem Rand der Gehäuseeinbringöffnung 7 des Gerätegehäuses 2 und dem Verrasten der Verrastnasen 10 in der Gehäuseeinbringöffnung 7 die Endposition erreicht.

Die Figur 6 zeigt ein komplettes Geräteanschlusssystem für Wechselstrom in Funktionsanordnung, bestehend aus Geräteanschlussstecker 6 eingebaut in das ausschnittweise dargestellte Gerätegehäuse 2 und der eingesteckten Geräteanschlussdose 5 mit der angeschlossenen Geräteanschlussleitung 4 und der Geräteinnenverdrahtung 16 aus der Einsteckrichtung der Geräteanschlussdose 5 in den Geräteanschlussstecker 6.

Die Figuren 7, 8, und 14 zeigen zwei Varianten der Ausbildung von der Powerkontaktklemmfeder 8, die bei den vorgenannten Ausführungsbeispielen einsetzbar sind.

Die Figur 7 zeigt die Detailansicht einer mit dem Gehäuse 2 des elektrischen Gerätes wirkverbundenen Powerkontaktklemmfeder 8. Diese Powerkontaktklemmfeder 8 ist einstückig und U-förmig ausgebildet. Das Ende eines Schenkels der Powerkontaktklemmfeder 8 ist durch Einschnitte so abragend vom Gerätegehäuse 2 ausgeführt, dass das vordere Ende eine Einführschräge 12 und das entgegengesetzte Ende eine Abzugsschutzkralle 13 bildet. Beide Schenkel der Powerkontaktklemmfeder 8 umfassen das Gerätegehäuse 2 klemmend und bilden die Klemmfeder 14. An der Seite der Powerkontaktklemmfeder 8 ist eine Kontaktanschlussfahne 11 angeordnet. Zu erkennen ist die durch Überbiegung der Powerkontaktklemmfeder 8 in Richtung Gehäuse sichergestellte Klemm- und Federwirkung des Kontaktsystems. Die Abzugsschutzkralle 13 stellt sicher, dass die Powerkontaktklemmfeder 8 gegen Abziehen vom Gerätegehäuse selbstgesichert ist. Toleranzen bzw. Unterschiede in den Blechstärken der Gerätegehäuse 2 werden ausgeglichen durch die Klemmfeder 14. Eine Erleichterung beim der Montage der Kratzkontaktfeder gewährleistet die Einführschräge 12.

Die Figur 8 zeigt separat die in Figur 7 dargestellte Powerkontaktklemmfeder 8. Hier ist die besonders große Kontaktfläche 15 ersichtlich, insbesondere im Vergleich zu den im allgemein bekannten Stand der Technik gebräuchlichen Kontakten. Durch Material und geometrische Ausprägung der Klemmfeder 14 ist im Zusammenspiel mit den Abzugsschutzkrallen 13 die Anpresskraft der Powerkontaktklemmfeder 8 über weite Bereiche steuerbar.

Die Figur 9 zeigt eine mögliche Ausgestaltungsform des Geräteanschlusssteckers 6 für Gerätegehäuse 2 mit besonders hohen Festigkeitsanforderungen und damit besonders minimalistischen Gehäuseeinbringöffnungen 7 in Einbauposition im Gerätegehäuse 2 in perspektivischer Darstellung.

Besonders gut zu sehen ist das mechanische Zusammenspiel zwischen der Klemmfeder 14 der Powerkontaktklemmfeder 8 und ihrer Abzugsschutzkralle 13 zur Einstellung optimaler Kontaktandruckkräfte zwischen ihren Kontaktflächen 15 und dem Gerätegehäuse 2 und der damit erreichten Minimierung der Übergangswiderstände zwischen Gehäuse 2 und Netzschutzleiter.

In den Figuren 10 und 11 ist die mögliche Ausgestaltungsform der Powerkontaktklemmfeder 8 wirkverbunden mit dem Gerätegehäuse 2 für besondere Gehäuseanforderungen wie in Figur 9 beschrieben gezeigt. Das Zusammenspiel zwischen Klemmfeder 14 und Abzugsschutzkralle 13 zum Ausgleich von Toleranzen der Bleche des Gerätegehäuses 2 ist hier dargestellt.

Die Figur 11 zeigt eine weitere mögliche Ausgestaltungsform der Powerkontaktklemmfeder 8 in perspektivischer Darstellung für Gerätegehäuse der elektrischen Geräte, bei welchen der Blechausschnitt aus Festigkeitsgründen minimalistisch ausgeführt werden muss. Diese Powerkontaktklemmfeder 8 ist ebenfalls einstückig ausgebildet und besteht aus einem Metallstreifen, dessen eines Ende eine U-förmige Aussparung aufweist. Dieses Ende ist durch zwei Abwinklungen so gebogen, dass im Querschnitt quasi ein Dreieck entsteht, wobei das ursprüngliche Ende als gerade Fläche senkrecht von dem Metallstreifen abragt und die Kontaktfläche 15 bildet. Weiterhin ist im Metallstreifen nahezu unterhalb der Kontaktfläche 15 ein Element als Abzugsschutzkralle 13 ausgeklinkt. Durch die gegensinnig gebogene Klemmfeder 14 und Abzugskralle 13 können die Kontaktanpresskräfte besonders hoch eingestellt und gleichzeitig größere Dicke-Toleranzen der Gehäusebleche ausgeglichen werden.

In Figur 12 ist eine weitere Ausgestaltungsform des Geräteanschlusssteckers 6 in Montageposition vor dem Gerätegehäuse 2 in perspektivischer Darstellung gezeigt. Der grundsätzliche Aufbau entspricht der Ausführungsform nach den Figuren 5 und 6. Im Geräteanschlussstecker 6 sind die Leiterkontakte 9 und der Schutzleiterkontakt 17 mit der Kontaktanschlussfahne 11 als Verbindungselement zur Klemmfeder 14 eingearbeitet.

Allerdings ist bei dieser Ausführungsform die Gehäuseeinbringöffnung 7 rund ausgebildet, auf deren Umfang vier in die Wand des Gerätegehäuses 2 abgehende Einführaussparungen 22 angeordnet sind. An der der Gehäuseeinbringöffnung 7 zugewandten Seite des Geräteanschlusssteckers 6 sind mit den Einführaussparungen 22 korrespondierend ausgebildete Halteelemente 23 angeordnet. An einer Stelle von den vier Halteelementen 23 ist anstelle des Halteelementes 23 eine Powerkontaktklemmfeder 8 angeordnet, die ebenfalls mit den Einführaussparungen 22 korrespondierend gestaltet ist.

Durch Einstecken des Geräteanschlusssteckers 6 in die Gehäuseeinbringöffnung 7 in Einsetzrichtung gemäß Pfeil X werden die als Art Verrastnasen ausgebildeten Halteelemente 23 und die Powerkontaktklemmfeder 8, die nach den Figuren 7, 8, und 14 ausgeführt sein kann, durch die Geräteeinbringöffnung 7 geschoben. Dadurch hat der Geräteanschlussstecker 6 seine Drehposition erreicht. Anschließend wird der Geräteanschlussstecker 6 durch eine im Ausführungsbeispiel Drehung in Uhrzeigerrichtung in seine Einbauendposition gebracht.

Die Figur 13 zeigt den in Figur 12 dargestellten Geräteanschlussstecker 6 in Einbauposition aus dem Geräteinneren heraus. Der Geräteeinbaustecker 6 ist in seiner Einbauendposition dargestellt, in der die Halteelemente 23 und die Powerkontaktklemmfeder 8 hinter der Wand des Gerätegehäuses 2 zwischen den Einführaussparungen 22 verrastet sind.

Die Figur 14 zeigt eine nicht beanspruchte Ausführungsform der Powerkontaktklemmfeder 8 ohne Abzugsschutzkralle 13, wie in den Figuren 7 und 8 dargestellt. Die eigentlichen Kontaktstellen zwischen Klemmfeder 14 und der Wand des Gerätegehäuses 2 sind einerseits flächenmäßig und andererseits linienförmig ausgebildet. Diese spezielle Ausführungsform kommt insbesondere dann zum Einsatz, wenn die Gerätegehäuse 2 über spezielle Oberflächen - z.B. verzinkt, verchromt, usw. - verfügen und eine Verletzung dieser die Gefahr einer erhöhten Korrosion bzw. eine Beeinträchtigungen der Optik verursachen könnte.

Die Figur 15 zeigt eine vergrößerte Detailansicht einer Powerkontaktklemmfeder 8 mit Fixierloch 24 ohne Gehäuse. Mittels des Fixierlochs 24 kann eine zusätzliche mechanische Verbindung mit dem Gehäuse realisiert werden. Zudem kann dabei auch die elektrische Leitfähigkeit verbessert werden. Das Fixierloch 24 kann ein Gewinde aufweisen. Zudem kann das Fixierloch als Langloch ausgebildet sein. Allgemein dient das Fixierloch 24 als Verbindungseinrichtung.

Die Figur 16 zeigt eine perspektivische Detailansicht einer alternativen Powerkontaktklemmfeder 8 mit schwingungsentkoppelten Verbindungsstellen mit Kontaktelementen. An diese Verbindungsstellen können die einzelnen Phasen und der Schutzleiter mittels Lötkontakt 26 angebracht werden. Alternativ sind zuvor beschriebene Kontaktierungsmöglichkeiten realisiert. Insbesondere durch die Entlastungsausformung 25 ist eine Schwingungsentkopplung für mechanische Schwingungen realisiert.

### Bezugszeichenliste

- 1: elektrisches Gerät - Geschirrspüler
- 2: Gerätegehäuse
- 3: Schukostecker
- 4: Geräteanschlussleitung
- 5: Geräteanschlussdose
- 6: Geräteanschlussstecker
- 7: Gehäuseeinbringöffnung
- 8: Powerkontaktklemmfeder
- 9: Leiterkontakte
- 10: Verrastnasen
- 11: Kontaktanschlussfahne
- 12: Einführschräge
- 13: Abzugsschutzkralle
- 14: Klemmfeder
- 15: Kontaktfläche
- 16: Geräteinnenverdrahtung
- 17: Schutzleiterkontakt
- 18: Anschlussterminal
- 19: Positionsführungen
- 20: Muldenrand
- 21: Anschlagbund
- 22: Einführaussparungen
- 23: Halteelemente
- 24: Fixierloch
- 25: Entlastungsausformung
- 26: Lötkontakt

## Patentansprüche

1. Geräteanschlusssystem mit integriertem Schutzleiteranschluss für elektrische Geräte, das für unterschiedliche Versorgungsspannungen geeignet ist, wobei ein Gerätegehäuse (2) eine Gehäuseeinbringöffnung (7) für das korrespondierend ausgebildete Geräteanschlusssystem aufweist, wobei das Geräteanschlusssystem mindestens eine Powerkontaktklemmfeder (8) aufweist und die mindestens eine an der Außenkontur des Geräteanschlusssystems angeordnete, den Schutzleiteranschluss bildende Powerkontaktklemmfeder (8) direkt mit dem Gerätegehäuse (2) mechanisch und damit auch elektrisch wirkverbindbar ist und die Powerkontaktklemmfeder (8) einstückig und U-förmig ausgebildet ist, **dadurch gekennzeichnet, dass** das Ende eines Schenkels der Powerkontaktklemmfeder (8) durch Einschnitte so abragend vom Gerätegehäuse (2) ausgeführt ist, dass das vordere Ende eine Einführschräge (12) und das entgegengesetzte Ende eine Abzugsschutzkralle (13) bildet, wobei beide Schenkel der Powerkontaktklemmfeder (8) im wirkverbundenen Zustand die Wand des Gerätegehäuses (2) klemmend umfassen und eine Klemmfeder (14) bilden, sodass eine Kontaktierung eines Netzleitungsschutzleiters mit dem Gerätegehäuse bei einer Montage des Geräteanschlusssystems in die Gehäuseeinbringöffnung frei von einem zusätzlichen Arbeitsschritt und frei von einer Verwendung von zusätzlichen Verbindungsmaterial erfolgt.

2. Geräteanschlusssystem mit integriertem Schutzleiteranschluss für elektrische Geräte, das für unterschiedliche Versorgungsspannungen geeignet ist, wobei ein Gerätegehäuse (2) eine Gehäuseeinbringöffnung (7) für das korrespondierend ausgebildete Geräteanschlusssystem aufweist, wobei das Geräteanschlusssystem mindestens eine Powerkontaktklemmfeder (8) aufweist und die mindestens eine an der Außenkontur des Geräteanschlusssystems angeordnete, den Schutzleiteranschluss bildende Powerkontaktklemmfeder (8) direkt mit dem Gerätegehäuse (2) mechanisch und damit auch elektrisch wirkverbindbar ist, **dadurch gekennzeichnet, dass** die Powerkontaktklemmfeder (8) einstückig ausgebildet ist und aus einem Metallstreifen besteht, dessen eines Ende eine U-förmige Aussparung aufweist, wobei dieses Ende mittels zwei Abwinklungen derart gebogen ist, dass im Querschnitt quasi ein Dreieck entsteht, wobei das ursprüngliche Ende als gerade Fläche senkrecht von dem Metallstreifen abragt und eine Kontaktfläche (15) bil-det und im Metallstreifen nahezu unterhalb der Kon-taktfläche (15) ein Element als Abzugsschutzkralle (13) ausgeklinkt ist, sodass eine Kontaktierung eines Netzleitungsschutzleiters mit dem Gerätegehäuse bei einer Montage des Geräteanschlusssystems in die Gehäuseeinbringöffnung frei von einem zusätzlichen Arbeitsschritt und frei von einer Verwendung von zusätzlichen Verbindungsmaterial erfolgt.

3. Geräteanschlusssystem mit integriertem Schutzleiteranschluss nach Anspruch 1 oder 2, **dadurch gekennzeichnet, dass** das Geräteanschlusssystem muldenartig ausgebildet ist und die Mulde am oberen Ende des gesamten Umfangs einen abstehenden Muldenrand (20) aufweist, in dem mehrseitig und an jeder dieser Seite mindestens eine Positionsführung (19) ausgebildet ist und im äußeren Bereich der Mulde des Geräteanschlusssystems die vom Muldenrand (20) abragende Powerkontaktklemmfeder (8) angeordnet ist.

4. Geräteanschlusssystem mit integriertem Schutzleiteranschluss nach Anspruch 1 oder 2, **dadurch gekennzeichnet, dass** in einem wirkverbundenen Zustand ein in das Geräteinnere des Gerätes (1) ragender Teil des Geräteanschlusssystems quaderähnlich ausgebildet und an dem außen auf dem Gerätegehäuse (2) anliegenden Ende des Geräteanschlusssystems ein Anschlagbund (21) angeordnet ist, an dem innenseitig, in Richtung Geräteinneres des Gerätegehäuses (2) die Powerkontaktklemmfeder (8) angeordnet ist, die mit dem Gerätegehäuse (2) mechanisch und elektrisch wirkverbunden ist.

5. Geräteanschlusssystem mit integriertem Schutzleiteranschluss nach Anspruch 1 oder 2, **dadurch gekennzeichnet, dass** in einem wirkverbundenen Zustand ein in das Geräteinnere des Gerätes (1) ragender Teil des Geräteanschlusssystems quaderähnlich ausgebildet und an dem außen auf dem Gerätegehäuse (2) anliegenden Ende des Geräteanschlusssystems ein Anschlagbund (21) angeordnet ist, an dem innenseitig, in Richtung Geräteinneres des Gerätegehäuses (2) Verrastnasen (10) angeordnet sind, die mit dem Gerätegehäuse (2) wirkverbunden sind.

6. Geräteanschlusssystem mit integriertem Schutzleiteranschluss nach Anspruch 1 oder 2, **dadurch gekennzeichnet, dass** das Geräteanschlusssystem mit Powerkontaktklemmfeder (8) zerstörungsfrei vom Gerätegehäuse (2) trennbar ist.

7. Geräteanschlusssystem mit integriertem Schutzleiteranschluss nach einem der Ansprüche 1 bis 6, **dadurch gekennzeichnet, dass** die Powerkontaktklemmfeder (8) eine Verbindungseinrichtung (24) aufweist.

8. Geräteanschlusssystem mit integriertem Schutzleiteranschluss nach einem der Ansprüche 1 bis 7, **dadurch gekennzeichnet, dass** die Powerkontaktklemmfeder (8) einen schwingungsentkoppelten Schutzleiteranschluss aufweist.

9. Elektrogerät, welches ein Geräteanschlusssystem nach einem der Ansprüche 1 bis 8 aufweist.

## Claims

1. Device connection system with integrated protective conductor terminal for electrical devices, which is suitable for various supply voltages, wherein a device housing (2) has a housing insertion opening (7) for the correspondingly designed device connection system, wherein the device connection system has at least one power contact clamping spring (8) and the at least one power contact clamping spring (8), which is arranged on the outer contour of the device connection system and forms the protective conductor terminal, is mechanically and hence also electrically operatively connectable directly to the device housing (2) and the power contact clamping spring (8) is formed as a single piece and is U-shaped,
**characterised in that**
the end of one leg of the power contact clamping spring (8) is indented so as to project away from the device housing (2) in such a way that the front end forms a lead-in chamfer (12) and the opposite end forms a removal prevention claw (13), wherein in the operatively connected state the two legs of the power contact clamping spring (8) clampingly enclose the wall of the device housing (2) and form a clamping spring (14), such that contact is established between a power cable protective conductor and the device housing when the device connection system is fitted into the housing insertion opening, without an additional operational step and without a use of additional connecting devices.

2. Device connection system with integrated protective conductor terminal for electrical devices, which is suitable for various supply voltages, wherein a device housing (2) has a housing insertion opening (7) for the correspondingly designed device connection system, wherein the device connection system has at least one power contact clamping spring (8) and the at least one power contact clamping spring (8), which is arranged on the outer contour of the device connection system and forms the protective conductor terminal, is mechanically and hence also electrically operatively connectable directly to the device housing (2),
**characterised in that**
the power contact clamping spring (8) is formed as a single piece and consists of a metal strip, one end of which has a U-shaped cut-out, said end being bent by means of two angled sections in such a way that in cross-section a near-triangle is formed, wherein the original end projects perpendicularly from the metal strip as a flat surface and forms a contact face (15), and almost below the contact face (15) an element is notched in the metal strip as a removal prevention claw (13), such that contact is established between a power cable protective conductor and the device housing when the device connection system is fitted into the housing insertion opening, without an additional operational step and without a use of additional connecting devices.

3. Device connection system with integrated protective conductor terminal according to claim 1 or 2, **characterised in that** the device connection system has a trough-like form and at the upper end of the overall perimeter the trough has a projecting trough edge (20), in which, on multiple sides and on each of those sides, at least one positioning guide (19) is formed, and the power contact clamping spring (8) projecting from the trough edge (20) is arranged in the outer region of the trough of the device connection system.

4. Device connection system with integrated protective conductor terminal according to claim 1 or 2, **characterised in that** in an operatively connected state a part of the device connection system protruding into the device interior of the device (1) has a cuboid-like form and a stop rim (21) is arranged at the end of the device connection system resting on the outside of the device housing (2), on the inside of which stop rim, facing the device interior of the device housing (2), is arranged the power contact clamping spring (8), which is mechanically and electrically operatively connected to the device housing (2).

5. Device connection system with integrated protective conductor terminal according to claim 1 or 2, **characterised in that** in an operatively connected state a part of the device connection system protruding into the device interior of the device (1) has a cuboid-like form and a stop rim (21) is arranged at the end of the device connection system resting on the outside of the device housing (2), on the inside of which stop rim, facing the device interior of the device housing (2), are arranged latching lugs (10), which are operatively connected to the device housing (2).

6. Device connection system with integrated protective conductor terminal according to claim 1 or 2, **characterised in that** the device connection system together with the power contact clamping spring (8) can be disconnected from the device housing (2) in a non-destructive manner.

7. Device connection system with integrated protective conductor terminal according to one of claims 1 to 6, **characterised in that** the power contact clamping spring (8) has a connecting device (24).

8. Device connection system with integrated protective conductor terminal according to one of claims 1 to 7, **characterised in that** the power contact clamping spring (8) has a vibration-isolated protective conductor terminal.

9. Electrical device having a device connection system according to one of claims 1 to 8.

## Revendications

1. Système de raccordement d'appareil avec un raccord de conducteur de protection intégré pour des appareils électriques, lequel est adapté à différentes tensions d'alimentation, dans lequel un boîtier d'appareil (2) présente une ouverture d'introduction de boîtier (7) pour le système de raccordement d'appareil réalisé de manière correspondante, dans lequel le système de raccordement d'appareil présente au moins un ressort de serrage de contact d'alimentation (8) et l'au moins un ressort de serrage de contact d'alimentation (8) formant le raccord de conducteur de protection, disposé sur le contour extérieur du système de raccordement d'appareil peut coopérer mécaniquement et ainsi également électriquement directement avec le boîtier d'appareil (2) et le ressort de serrage de contact d'alimentation (8) est réalisé d'un seul tenant et en forme de U,
**caractérisé en ce que**
l'extrémité d'une branche du ressort de serrage de contact d'alimentation (8) est réalisée par des entailles de manière à dépasser du boîtier d'appareil (2) de telle sorte que l'extrémité avant forme un biais d'introduction (12) et l'extrémité opposée forme une griffe anti-retrait (13), dans lequel les deux branches du ressort de serrage de contact d'alimentation (8) comprennent avec serrage, dans l'état de coopération, la paroi du boîtier d'appareil (2) et forment un ressort de serrage (14) si bien qu'une mise en contact d'un conducteur de protection de ligne de réseau avec le boîtier d'appareil est effectuée lors d'un montage du système de raccordement d'appareil dans l'ouverture d'introduction d'appareil sans une étape de travail supplémentaire et sans une utilisation de matériel de liaison supplémentaire.

2. Système de raccordement d'appareil avec un raccord de conducteur de protection intégré pour des appareils électriques, lequel est adapté pour différentes tensions d'alimentation, dans lequel un boîtier d'appareil (2) présente une ouverture d'introduction d'appareil (7) pour le système de raccordement d'appareil réalisé de manière correspondante, dans lequel le système de raccordement d'appareil présente au moins un ressort de serrage de contact d'alimentation (8) et l'au moins un ressort de serrage de contact d'alimentation (8) formant le raccord de conducteur de protection, disposé sur le contour extérieur du système de raccordement d'appareil peut coopérer mécaniquement et ainsi également électriquement directement avec le boîtier d'appareil (2),
**caractérisé en ce que**
le ressort de serrage de contact d'alimentation (8) est réalisé d'un seul tenant et est constitué d'une bande métallique dont une extrémité présente un évidement en forme de U, dans lequel cette extrémité est cintrée au moyen de deux pliures de telle manière qu'il se forme dans la section transversale quasiment un triangle, dans lequel l'extrémité d'origine dépasse en tant que surface rectiligne de manière perpendiculaire de la bande métallique et forme une surface de contact (15) et un élément en tant que griffe anti-retrait (13) est décroché quasiment sous la surface de contact (15) dans la bande métallique si bien qu'une mise en contact d'un conducteur de protection de ligne de réseau avec le boîtier d'appareil est effectuée lors d'un montage du système de raccordement d'appareil dans l'ouverture d'introduction d'appareil sans une étape de travail supplémentaire et sans une utilisation d'un matériel de liaison supplémentaire.

3. Système de raccordement d'appareil avec un raccord de conducteur de protection intégré selon la revendication 1 ou 2, **caractérisé en ce que** le système de raccordement d'appareil est réalisé à la manière d'une cavité et la cavité présente sur l'extrémité supérieure de la totalité de la périphérie un bord de cavité (20) qui dépasse, dans lequel au moins un système de guidage de position (19) est réalisé sur plusieurs côtés et sur chacun dudit côté et le ressort de serrage de contact d'alimentation (8) dépassant du bord de cavité (20) est disposé dans la zone extérieure de la cavité du système de raccordement d'appareil.

4. Système de raccordement d'appareil avec un raccord de conducteur de protection intégré selon la revendication 1 ou 2, **caractérisé en ce que** dans un état de coopération, une partie dépassant dans l'intérieur d'appareil de l'appareil (1) du système de raccordement d'appareil est réalisée de manière similaire à un carré et un collet de butée (21) est disposé sur l'extrémité, reposant à l'extérieur sur le boîtier d'appareil (2), du système de raccordement d'appareil, sur lequel est disposé, côté intérieur en direction de l'intérieur d'appareil du boîtier d'appareil (2), le ressort de serrage de contact d'alimentation (8), qui coopère mécaniquement et électriquement avec le boîtier d'appareil (2).

5. Système de raccordement d'appareil avec un raccord de conducteur de protection intégré selon la revendication 1 ou 2, **caractérisé en ce que** dans un état de coopération, une partie, dépassant dans l'intérieur d'appareil de l'appareil (1), du système de raccordement d'appareil est réalisée de manière similaire à un carré et un collet de butée (21) est disposé, sur l'extrémité, reposant à l'extérieur sur le boîtier d'appareil (2), du système de raccordement d'appareil, sur lequel sont disposés, côté intérieur en direction de l'intérieur d'appareil du boîtier d'appareil (2), des ergots d'enclenchement (10) qui coopèrent avec le boîtier d'appareil (2).

6. Système de raccordement d'appareil avec un raccord de conducteur de protection intégré selon la revendication 1 ou 2, **caractérisé en ce que** le système de raccordement d'appareil avec le ressort de serrage de contact d'alimentation (8) peut être séparé sans destruction du boîtier d'appareil (2).

7. Système de raccordement d'appareil avec un raccord de conducteur de protection intégré selon l'une quelconque des revendications 1 à 6, **caractérisé en ce que** le ressort de serrage de contact d'alimentation (8) présente un dispositif de liaison (24).

8. Système de raccordement d'appareil avec un raccord de conducteur de protection intégré selon l'une quelconque des revendications 1 à 7, **caractérisé en ce que** le ressort de serrage de contact d'alimentation (8) présente un raccord de conducteur de protection découplé en oscillation.

9. Appareil électrique, lequel présente un système de raccordement d'appareil selon l'une quelconque des revendications 1 à 8.
